# EUROPÄISCHE PATENTSCHRIFT

(11) **EP 1 444 102 B1**
(45) Veröffentlichungstag und Bekanntmachung des Hinweises auf die Patenterteilung: **20.02.2008**
(21) Anmeldenummer: 01980113.3
(22) Anmeldetag: 15.11.2001
(51) Int. Cl.: B42F 21/12

(54) **REGISTERSCHNEIDER**
INDEX CUTTER
COUPEUSE POUR INDEX

(43) Veröffentlichungstag der Anmeldung: 11.08.2004
(73) Patentinhaber: Ochsner + Co. Buchbindereimaschinen, 8716 Schmerikon (CH)
(72) Erfinder: OCHSNER, August, CH-8716 Schmerikon (CH)
(74) Vertreter: Irniger, Ernst
(86) Internationale Anmeldenummer: PCT/CH2001/000670
(87) Internationale Veröffentlichungsnummer: WO 2003/041970

(56) Entgegenhaltungen:
- WO-A-93/25427
- US-A- 5 647 714

## Beschreibung

Die vorliegende Erfindung betrifft eine Anordnung zum Erzeugen eines Buchseitenregisters sowie ein Verfahren zur Herstellung des Registers.

Insbesondere bei Bibeln, Nachschlagwerken, Lexika, Telefonbüchern, Fahrplänen, und dgl. ist es erwünscht, wenn eine bestimmte Rubrik bzw. ein bestimmter Themenbereich mittels Seitenregister oder auch genannt Daumenregister schnell aufgefunden werden kann. Derartige Buch- bzw. Seitenregister können entweder durch von den Seitenfronten vorstehende "Reiter" gebildet werden, oder aber durch Einkerbungen bzw. Ausnehmungen in den Seitenfronten, wodurch der, der jeweiligen Einkerbung oder Ausnehmung nachfolgenden Seite im dadurch sichtbaren Seitenabschnitt eine Angabe sichtbar wird, welche sich auf die, dieser Seite nachfolgenden Rubrik bzw. auf den Themenbereich bezieht. Durch vorstehende Reiter gebildete Register sind in der Regel ungünstig, da sie relativ ungeschützt starker Beanspruchung ausgesetzt sind, und entsprechend rasch abgenutzt werden. Währenddem sind mittels Einkerbungen oder Ausnehmungen gebildete Register bzw. Daumenregister relativ gut geschützt, da sie sich von den Frontkanten der Seiten in den Seitenstapel hinein erstrecken. Allerdings ist deren Herstellung relativ arbeitsintensiv und durch die in der Regel verwendete manuelle Herstellung dieser Register sind sie meistens unregelmässig ausgebildet und weisen einen sogenannten Treppeneffekt auf.

Das Dokument WO 93 25427 A offenbart darüber hinaus eine mit einer Umblättervorrichtung ausgestattete Anordung zum Erzeugen eines Daumenregisters.

Es ist eine Aufgabe der vorliegenden Erfindung, ein Buch- bzw. Seitenregister der bekannten Art auf einfache Art und Weise und ohne die bekannten Nachteile herzustellen.

Vorgeschlagen wird eine Anordnung zum Erzeugen von Seiten- bzw. Buchregistern, oft auch Daumenregister genannt, mindestens aufweisend eine Auflagefläche zum Anordnen eines Buchseitenpaketes bzw. eines Seitenstapels, eine Rundfräsmaschine bzw. einen Fingholschnittfräser sowie eine Vorschubeinrichtung für das Relativbewegen von Fräser und Seitenstapel zu- bzw. voneinander.

Vorgesehen ist, dass zum Erzeugen des Buchseitenregisters bzw. Daumenregisters jeweils der, dem zu bezeichnenden Themenkreis bzw. der zu bezeichnenden Rubrik vorangehende Seitenstapel auf eine Auflagefläche gelegt wird, vorzugsweise durch ein Anpressteil entlang der Seitenfrontkante auf die Auflage aufgepresst wird, und anschliessend mittels eines vorzugsweise kreisrund und scheibenartig ausgebildeten Rundfräskopfes bzw. eines Fingholschnittfräsers die Einkerbung bzw. die Ausnehmung erzeugt wird. Dies erfolgt, indem vorzugsweise der Fräskopf gegen die obere Frontkante des angepressten Seitenstapels bewegt wird, und um eine vorgegebene Distanz von der oberen Seitenkante in den Seitenstapel hineinbewegt wird, so dass sich die dadurch erzeugte Einkerbung bzw. die Ausnehmung um eine bestimmte Distanz entlang der Frontseitenkante und über eine Anzahl Seiten des Stapels erstreckt. Nach erfolgtem Fräsvorgang wird der Fräser wieder zurückgezogen, das Anpressteil entfernt und eine weitere Anzahl Seiten auf dem Stapel abgelegt, worauf erneut mittels des Anpressteils dieser zusätzliche Seitenstapel zusammen mit dem ursprünglich abgelegten Seitenstapel auf der Auflagefläche festgepresst wird. Nun wird zur bereits erzeugten Einkerbung bzw. Ausnehmung seitlich und nach unten versetzt erneut eine weitere Einkerbung bzw. Ausnehmung erzeugt, wiederum sich erstreckend von der nun zuoberst angeordneten Frontkante des erhöhten Seitenstapels.

Dieser Vorgang wird derart oft wiederholt durchgeführt, wie Register bzw. Unterteilungen im Buch vorgesehen sind. Beispielsweise kann diese Unterteilung sämtliche Buchstaben umfassen, falls bei einem Telefonbuch für sämtliche Buchstaben eigene Register bzw. Bereiche vorzusehen sind.

Weitere bevorzugte Ausführungsvarianten der erfindungsgemässen Anordnung bzw. des erfindungsgemäss vorgeschlagenen Verfahrens sind in den abhängigen Ansprüchen charakterisiert.

Die Erfindung wird nun beispielsweise und unter Bezug auf die beigefügten Figuren näher erläutert.

Dabei zeigen:
- Fig. 1: schematisch im Querschnitt, eine Anordnung zum Erzeugen einer einzelnen Einkerbung bzw. einer Daumenausnehmung,
- Fig. 2a,: im Querschnitt, die äussere Kontur eines
- und 2b: Fräserkopfes entlang der Linie I-I aus Figur 1,
- Fig. 3: schematisch dargestellt, ein Buch- bzw. Seiten- oder Daumenregister in Obendraufsicht, und
- Fig. 4: ausschnittsweise ein Register gemäss Figur 3 in Seitenperspektive.

Figur 1 zeigt im Querschnitt und schematisch eine Anordnung zum erfindungsgemässen Erzeugen eines Buch- bzw. Seitenregisters, oft auch als Daumenregister bezeichnet. Auf einer Auflage 1 wird ein Seitenstapel 3 abgelegt, derart, dass vorzugsweise die Frontkanten 5 des Stapels mit einer Seitenkante 2 der Auflage 1 fluchten. Im Bereich der oberen Frontkante 7 des Seitenstapels ist vorzugsweise ein Anpressteil 9 vorgesehen, um den Seitenstapel fest auf der Auflage 1 aufzupressen.

Mittels eines kreisrund ausgebildeten Fräskopfes 13, welcher rotierend um eine Achse 15 gelagert ist, wird die erfindungsgemäss geforderte Einkerbung bzw. Ausnehmung erzeugt. Dazu wird die Rotationsachse 15 des Fräskopfes 13 entlang des Pfeils 19 gegen die obere Frontkante 7 des Seitenstapels 3 bewegt, so dass die äussere Fräskontur 17 in dem Bereich des Seitenstapels bewegt wird. Damit dies möglich ist ist im Anpressteil 9 eine entsprechende Vertiefung 11 vorgesehen, durch welche hindurch der Fräskopf 13 frei beweglich ist. Der Fräskopf 13 wird soweit in den Stapel 3 hineinbewegt, dass eine Einkerbung 31 gemäss vorgegebener Tiefe erzeugt wird. Die Breite der Einkerbung bzw. Ausnehmung 31 ist gegeben durch die Dicke des scheibenartigen Fräskopfes 13. Die Höhe der Einkerbung wird mit der verstellbaren Höhe der Auflagefläche geregelt.

Die übrigen Seiten 25 des zu bearbeitenden Buches werden mittels einer Haltvorrichtung 23 in aufgebogenem Zustand gehalten. Dabei ist schematisch derjenige Seitenbereich des Buches, welcher mit der in Figur 1 zu erstellenden Einkerbung zu kennzeichnen ist mit dem Bezugszeichen 24 bezeichnet. Auf der zuunterst angeordneten Seite des Seitenstapels 24 wird die für den Seitenbereich 24 kennzeichnende Bezeichnung in demjenigen Frontabschnitt 26 angeordnet, welcher durch die zu erstellende Einkerbung 31 sichtbar wird.

Je nach Ausbildung des peripheren Bereiches 17 des Fräskopfes 13 ergibt sich eine der Anatomie, beispielsweise des Daumens, angepasst ausgebildete Einkerbung 31, oder aber eine gebogene, zylinderartige Ausnehmung.

Anhand der Figuren 2a und 2b soll schematisch dargestellt werden, wie der periphere Bereich 17 des Fräskopfes 13 beispielsweise ausgebildet sein kann. Diese Darstellung erfolgt entlang der Linie I-I aus Figur 1 und dieser Bereich wird schematisch mit dem Bezugszeichen 21 bezeichnet.

Dabei zeigt Figur 2a eine weitgehendst kreisrund ausgebildete Kontur 21 im peripheren Bereich 17 des Fräskopfes 13.

Figur 2b zeigt eine rechteckig ausgebildete Kontur 21' im peripheren Bereich 17 des Fräskopfes 13. Entsprechend ergeben sich unterschiedliche Einkerbungen bzw. Ausnehmungen 31.

Anhand von Figur 3 wird ein erfindungsgemäss erzeugtes Buch- bzw. Seiten- oder Daumenregister dargestellt. Dabei sind die Seiten der obersten Ausnehmung weitgehendst weggeklappt, so dass die Bezeichnung 31' des obersten Registers in der Frontkante 7 des darunter angeordneten Stapels sichtbar ist. Diese Bezeichnung 31' kann beispielsweise ein Buchstaben sein, eine Angabe betreffend des darunter angeordneten Buchkapitels, oder eine Zahl bzw. eine Zahlenfolge. Versetzt und nur andeutungsweise eingezeichnet, da nicht sichtbar, sind weitere Einkerbungen mit den entsprechenden Angabefeldern 33', 35' und 37' in der Frontseite 5' des Buchseitenstapels. Das Bezeichnungsfeld 33' wird dann sichtbar, wenn durch Eingreifen mittels eines Fingers die darüber angeordneten Seiten des Buches ebenfalls weggeschwenkt werden.

Figur 4 zeigt in Seitenperspektive zwei nebeneinander angeordnete Einkerbungen bzw. Ausnehmungen 31 und 33, wobei aber nun die Buchseiten gerade um 180° zu Figur 3 gedreht in umgekehrter Auflage ausgebildet sind. Mit anderen Worten ist diejenige Seite, enthaltend das Bezeichnungsfeld 31' der oberen Ausnehmung bzw. Einkerbung 31 weggeschwenkt, so dass die Einkerbung 31 sichtbar wird.

Auch das Bezeichnungsfeld 33' der Einkerbung 33 ist nicht sichtbar, da dieses Bezeichnungs- oder Angabefeld in Richtung Einkerbung 33, d.h. nach unten gerichtet ist. Anhand von Figur 4 soll sowohl die seitliche Versetzung der Einkerbungen dargestellt werden, wie auch der Versatz in Höhe des Buchseitenstapels.

Bei den in den Figuren 1 - 4 dargestellten Anordnungen bzw. Ausführungen handelt es sich selbstverständlich nur um Beispiele, welche dazu dienen, die vorliegende Erfindung näher zu erläutern.

So ist beispielsweise die spezifische Ausgestaltung des Fräskopfes, bei welchem es sich beispielsweise um einen Fingholschnittfräser handeln kann, nicht primär Gegenstand der vorliegenden Erfindung, da derartige Fräser aus dem Stand der Technik bestens bekannt sind. Insbesondere auch die Ausgestaltung der peripheren Kontur 17 dieses Fräsers kann entsprechend der zu erzeugenden Einkerbungen bzw. Ausnehmungen angepasst ausgestaltet sein.

Für die Verschiebung der Drehachse 15 des Fräsers 13 in Richtung zu oder vom zu bearbeitenden Seitenstapel kann sowohl ein manueller wie auch ein maschinell automatisierter Antrieb verwendet werden. Es ist gar möglich, den Fräser 13 stationär zu betreiben, und beispielsweise die Unterlage 1 mit dem darauf angeordneten Seitenstapel 3 gegen den Fräser zu bewegen.

Auch die in den Figuren 3 und 4 dargestellten Einkerbungen bzw. Ausnehmungen können unterschiedlich ausgestaltet sein, und insbesondere auch unterschiedliche Dimensionen aufweisen.

## Patentansprüche

1. Anordnung zum Erzeugen eines Buchseitenregisters für das vereinfachte Auffinden bestimmter Buchabschnitte, umfassend
- eine Auflagefläche (1) für das Ablegen eines Buchseitenstapels (3), an dessen oberem Stapelbereich entlang der Frontkante (5) eine Registereinkerbung (31) bzw. ein Daumenabschnitt auszubilden ist, **gekennzeichnet durch**
- einen, vorzugsweise kreisrunden scheibenartigen Fräskopf (13) mit entlang der Peripherie angeordneter Fräskontur (17), und
- eine Bewegungseinrichtung um die Auflage (1) und den Fräskopf (13) gegeneinander bzw. voneinander zu bewegen, damit an der Frontkante mit dem Fräskopf die auszubildende Einkerbung (31) bzw. der Daumenabschnitt erzeugt werden kann.

2. Anordnung nach Anspruch 1, **dadurch gekennzeichnet, dass** die Auflagefläche in ihrer Höhe verstellbar ausgebildet ist, derart, dass die Höhe des Daumenregisters mit dem Absenken der Auflagefläche erzeugt wird.

3. Anordnung, nach einem der Ansprüche 1 oder 2, **dadurch gekennzeichnet, dass** ein Anpressteil (9) vorgesehen ist, um den Stapel an der oberen Frontkante (7) des Stapels auf der Auflage festzuhalten, wobei im Anpressteil eine Durchgangsausnehmung (11) vorgesehen ist für das ungehinderte Hindurchbewegen des Fräskopfes.

4. Anordnung, nach einem der Ansprüche 1 bis 3, **dadurch gekennzeichnet, dass** der Fräskopf in Querrichtung gesehen eine abgerundete, äussere Kontur (21) aufweist.

5. Anordnung, nach einem der Ansprüche 1 bis 3 **dadurch gekennzeichnet, dass** der Fräskopf in Querrichtung gesehen eine eckige, äussere Kontur (21) aufweist.

6. Anordnung, nach einem der Ansprüche 1 bis 5, **dadurch gekennzeichnet, dass** es sich beim Fräser um einen Fingholschnittfräser handelt.

7. Anordnung, nach einem der Ansprüche 1 bis 6, **dadurch gekennzeichnet, dass** der Fräskopf einen Rotationsantrieb aufweist sowie schlittenartig gelagert ist, damit er gegen und von der oberen Frontkante des Seitenstapels bewegbar angeordnet ist.

8. Verfahren zum Erzeugen eines Buchseitenregisters bzw. eines Daumenregisters für das rasche und einfache Auffinden bestimmter Themenkreise, Abschnitte, Rubriken und dgl. in einem Buch, wobei der, dem jeweiligen Themenkreis bzw. Abschnitt oder der Rubrik vorangehende Seitenstapel des Buches auf eine Auflagefläche abgelegt wird und die übrigen Seiten automatisch oder manuell nach oben aufgebogen werden, **dadurch gekennzeichnet, daß** anschliessend ein, vorzugsweise kreisrund scheibenartiger, rotierender Fräskopf quer zur Frontseite des Seitenstapels gegen die obere Seitenkante bewegt wird und eine Einkerbung bzw. Ausnehmung vorgegebener Tiefe erzeugt wird.

9. Verfahren, nach Anspruch 8, **dadurch gekennzeichnet, dass** der Vorgang des Bewegens des Fräskopfes von und zum jeweiligen Seitenstapel bzw. das Erzeugen der Einkerbung bzw. Ausnehmung wiederholt ausgeführt wird, derart, dass die Registereinkerbungen versetzt nebeneinander und in der Höhe des Seitenstapels versetzt, angeordnet werden, wobei jeweils zwischen dem Erzeugen zwei aufeinanderfolgender Einkerbungen bzw. Ausnehmungen des Registers der jeweils mit der erzeugten Einkerbung bzw. Ausnehmung zu bezeichnende Themenkreis, Abschnitt oder die Rubrik auf den auf der Auflage liegenden Seitenstapel abgelegt wird.

10. Verfahren nach einem der Ansprüche 8 oder 9, **dadurch gekennzeichnet, dass** durch Absenken der Auflagefläche die Höhe der Einkerbung bzw. Ausnehmung erzeugt werden kann.

11. Verfahren nach einem der Ansprüche 8 bis 10, **dadurch gekennzeichnet, dass** das Ablegen des Seitenstapels des Buches auf die Auflagefläche sowohl manuell wie auch automatisch geschehen kann.

## Claims

1. Arrangement for creating a register for book pages for simplifying the location of certain book articles, comprising an area of support (1) for depositing a pack of book pages (3) along the front edge (5) of the upper pack region a register notch (31) or a thumb segment respectively has to be created, **characterized in**
- a preferably circular disc like cutter head (13) with a cutter outline (17) arranged along the periphery and
- a moving device for moving the area of support (1) and the cutter head (13) against each other or of each other to enable the creation of the notch (31) or the thumb segment respectively along the front edge by means of the cutter head.

2. Arrangement according to claim 1, **characterized in that** the area of support is adjustable in respect to its height such that the height of the thumb register is created by lowering the area of support.

3. Arrangement according to one of the claims 1 or 2, **characterized in that** a pressing part (9) is provided to secure the pack at the upper front edge (7) of the pack on the area as support, within the pressing part a passage clearance (11) is provided for the unhindered through movement of the cutting head.

4. Arrangement according to one of the claims 1 to 3, **characterized in that** the cutter head contains a rounded outer contour (21) seen in crosswise direction.

5. Arrangement according to one of the claims 1 to 3, **characterized in that** the cutter head contains an angled outer contour (21) seen in crosswise direction.

6. Arrangement according to one of the claims 1 to 5, **characterized in that** the cutter is a finger hollow cutting cutter.

7. Arrangement according to one of the claims 1 to 6, **characterized in that** the cutter head contains a rotation drive and is mounted slideable so that it is moveably arranged towards and from the upper front edge of the pack of pages.

8. Process for creating a register of book pages or a thumb register for the quick and simple location of certain articles, sections or categories and the like within a book, the pack of pages of the book, which is preceding to the respective article, section or the category is placed on an area of support and the remaining pages are automatically bended up, **characterized in that** afterwards preferably a circular disc like rotating cutter head is moved perpendicular to the front edge of the pack of pages towards the upper edge and the notch or the segment with the predetermined depth is created.

9. Process according to claim 8, **characterized in that** the movement of the cutter head away and towards the respective pack of pages, which means the creation of the notch or segment respectively is repeated such that the register notches are arranged displaced one next to the other and are arranged displaced in the height of the pack of pages, whereby between the creation of two successive notches or thumb segments of the register, the respective article, section or chapter being designated with the created notch or thumb segment is deposited on the pack of pages being situated on the area of support.

10. Process according to one of the claims 8 or 9, **characterized in that** by lowering of the area of support the height of the notch or thumb segment can be created.

11. Process according to one of the claims 8 to 10, **characterized in that** depositing the pack of pages of a book on the area of support maybe executed manually as well as automatically.

## Revendications

1. Installation pour produire un index de pages d'un livre en vue de pouvoir retrouver de façon simplifiée des sections déterminées du livre comprenant
- une surface support (1) prévue pour déposer une pile (3) de pages d'un livre, une entaille d'index (31) ou une encoche étant à former dans la zone supérieure de ladite pile le long de l'arête frontale (5),
**caractérisée par**
- une tête de fraiseur (13), de préférence en forme d'un disque circulaire, présentant un profil de fraisage (17) le long de sa périphérie et
- par un dispositif moteur pour déplacer le support (1) et la tête de fraiseur (13) par un mouvement d'approche on d'éloignement pour ainsi permettre de produire avec la tête de fraiseur sur l'arête frontale ladite entaille (31) ou encoche.

2. Installation selon la revendication 1, **caractérisée en ce que** ladite surface support peut être réglée en hauteur, de telle façon que la hauteur de l'index à encoches soit produit par l'abaissement de la surface support.

3. Installation selon l'une des revendications 1 ou 2, **caractérisée par** un élément de pression d'appui (9) pour presser ladite pile avec son arête frontale supérieure (7) contre ledit support, ledit élément de pression présentant un passage (11) permettant un mouvement libre de la tête de fraiseur à travers ce passage.

4. Installation selon l'une des revendications 1 à 3, **caractérisée en ce que** la tête de fraiseur présente, vu en direction transversale, un profil extérieur (21) arrondi.

5. Installation selon l'une des revendications 1 à 3, **caractérisée en ce que** la tête de fraiseur présente, vu en direction transversale, un profil extérieur (21) polygonale.

6. Installation selon l'une des revendications 1 à 5, **caractérisée en ce que** le fraiseur est une fraise à queue creuse.

7. Installation selon l'une des revendications 1 à 6, **caractérisée en ce que** la tête de fraiseur présente un mécanisme d'entraînement par rotation et est montée de manière coulissante pour pouvoir être déplacée en s'approchant ou en s'éloignant de l'arête frontale supérieure de ladite pile de pages.

8. Procédé pour produire un index de pages d'un livre ou d'un index à encoches permettant de retrouver de façon rapide et simple certains thèmes, sections, rubriques et similaires dans un livre, dans lequel la pile de pages du livre précédant le thème, la section ou la rubrique en question est déposée sur une surface support avec les autres pages soulevées automatiquement ou manuellement, **caractérisé en ce qu'**une tête de fraiseur en rotation de préférence sous forme de disque circulaire est déplacée transversalement par rapport à la face frontale de la pile de pages contre l'arête des pages supérieure et une encoche ou entaille de profondeur prédéterminée est produite.

9. Procédé selon la revendication 8, **caractérisé en ce que** le mouvement de va-et-vient de la tète de fraiseur par rapport à la pile respectivement la production de l'encoche ou de l'entaille est exécuté avec répétition, tel que les indexes à encoches soient arrangés décalés latéralement et en hauteur dans la pile des pages, avec chaque fois entre la production de deux encoches ou entailles de l'index qui se suivent le thème, la section ou la rubrique à identifier avec l'encoche ou l'entaille produite déposé sur la pile des pages sur la surface support.

10. Procédé selon l'une des revendications 8 ou 9, **caractérisé en ce que** la hauteur de l'encoche ou de l'entaille peut être produite par un abaissement de la surface support.

11. Procédé selon l'une des revendications 8 à 10, **caractérisé en ce que** la pose de la pile des pages du livre sur la surface support peut se faire manuellement ou automatiquement.
